# EUROPÄISCHE PATENTSCHRIFT

(11) **EP 2 159 363 B1**
(45) Veröffentlichungstag und Bekanntmachung des Hinweises auf die Patenterteilung: **03.10.2012**
(21) Anmeldenummer: 09009957.3
(22) Anmeldetag: 01.08.2009
(51) Int. Cl.: E06B 1/62, E04B 1/76

(54) **Wärmeisolierte Gebäudewand mit einer Türe und/oder einem Fenster**
Thermally insulated building wall with a door and/or a window
Paroi d'immeuble isolée thermiquement dotée d'une porte et/ou d'une fenêtre

(30) Priorität: 25.08.2008 DE 102008039463
(43) Veröffentlichungstag der Anmeldung: 03.03.2010
(73) Patentinhaber: Gießler, Dirk, 79224 Umkirch (DE)
(72) Erfinder: Gießler, Dirk, 79224 Umkirch (DE)
(74) Vertreter: Huwer, Andreas

(56) Entgegenhaltungen:
- CH-A5- 696 976
- DE-A1- 10 152 251
- DE-A1- 19 525 798

## Beschreibung

Die Erfindung betrifft eine Gebäudewand mit einer Wandung, die an ihrer Außenseite mit einer Wärmedämmschicht beschichtet ist, wobei die Gebäudewand eine Wandöffnung aufweist, in der eine Türe und/oder ein Fenster angeordnet ist, wobei die seitlichen Leibungen der Wandöffnung jeweils mit einem wärmedämmenden Leibungselement abgedeckt sind, wobei das Leibungselement, ausgehend von der Türe und/oder dem Fenster zu der der Wandung abgewandten Außenfläche der Wärmedämmschicht einen inneren, die Leibung der Wandung überdeckenden Plattenabschnitt sowie einen äußeren, die Leibung der Wärmedämmschicht überdeckenden Plattenabschnitt aufweist, und wobei an den Leibungselementen Führungsschienen für einen Sonnenschutzbehang angeordnet sind.

Zur Energieeinsparung und Reduzierung der Emission von CO₂ ist es bekannt, an älteren Gebäuden nachträglich eine wärmeisolierende Außenwanddämmung anzubringen. Dabei wird auf die äußeren Wandungen des Gebäudes eine Wärmedämmschicht beispielsweise aus Hartschaumstoff- oder Mineralfaserplatten aufgebracht, die etwa eine Wandstärke von 10-20 cm aufweisen. Die Hartschaumstoff- oder Mineralfaserplatten werden so verlegt, dass Sie lückenlos aneinander angrenzen. An den Stellen, an denen die Wandungen des Geäudes Wandöffnungen aufweisen, in denen Türen und/oder Fenster angeordnet sind, wird in die Wärmedämmschicht eine der Wandöffnung entsprechende Öffnung eingebracht. Die der Wandöffnung zugewandten seitlichen Begrenzungsflächen der Wandung und der Wärmedämmschicht, werden mit wärmeisolierenden Leibungsplatten verkleidet, die eine geringere Wandstärke aufweisen als die Hartschaumstoff- oder Mineralfaserplatten. Durch die Leibungsplatten sollen Kältebrücken, die von den Leibungen Wandöffnung über die Wandung zur Innenfläche der Gebäudewand verlaufen und dort in der kalten Jahreszeit Kondesnwasser- und/oder Schimmelbildung hervorrufen können, vermieden werden. Durch die Wandstärke der Leibungsplatten reduziert sich jedoch die lichte Öffnungsweite der Wandöffnung. Dabei kann es vorkommen, dass der seitlich am Fenster- oder Türrahmen eines vorhandenen Bestandsfensters oder einer vorhandenen Bestandstüre verbleibende Platz nicht mehr ausreicht, um auf den Leibungsplatten Führungsschienen für einen Sonnenschutzbehang, wie z.B. einen Rollladen montieren zu können, ohne dass die Führungsschienen eine Glasscheibe des Fensters oder der Türe überdecken.

Aus DE 195 25 798 A1 ist auch bereits eine Kellerwand mit einer Wandöffnung für ein Fenster bekannt. Die Kellerwand hat eine gemauerte oder aus Beton bestehende Wandung, die an ihrer Außenseite mit einer Wärmedämmschicht beschichtet ist. An den seitlichen Leibungen der Wandöffnung ist ein wärmedämmendes Leibungselement vorgesehen, das einen von einer ebenen Platte abweichenden Verlauf mit einer Schräge aufweist, die ausgehend vom Fenster unter Vergrößerung der lichten Öffnungsweite nach außen verläuft. Die Leibung der Wandung hat Schrägflächen, die an die der Form des Leibungselements angepasst sind. Derartige Schrägflächen sind jedoch bei älteren Gebäuden in der Regel nicht vorhanden. Auch lassen sie sich dort nicht ohne Weiteres anbringen, weil das Abschrägen des Mauerwerks mit einem erheblichen Aufwand verbunden ist und die Gebäudestatik beeinträchtigen kann. Die Leibungselemente sind deshalb für eine nachträgliche Wärmeisolierung von vorhandenen Gebäuden praktisch nicht geeignet. Außerdem sind an der Wandöffnung auch keine Führungsschienen für einen Sonnenschutzbehang vorgesehen.

Eine weitere Gebäudewand mit einer Wandöffnung ist aus CH-A-696 976 bekannt.

Es besteht deshalb die Aufgabe, eine Gebäudewand der eingangs genannten Art zu schaffen, die eine gute Wärmedämmung ermöglicht und bei der auch bei einer nachträglichen Anbringung der Leibungselemente und der Wärmedämmschicht Platz für die Aufnahme der Führungsschienen vorhanden ist.

Diese Aufgabe wird dadurch gelöst, dass die Leibungselemente zwischen den Plattenabschnitten einen Verbindungsabschnitt aufweisen, der quer zu den Erstreckungsebenen der Plattenabschnitte verläuft und diese derart miteinander verbindet, dass die Wandöffnung zwischen den äußeren Plattenabschnitten eine größere lichte Öffnungsweite hat als zwischen den inneren Plattenabschnitten, und dass die Verbindungsabschnitte und die Führungsschienen in einem in seitlicher Verlängerung der Wärmedämmschicht befindlichen Freiraum außen vor der Wandung angeordnet sind.

Zwischen der seitlichen Leibung der Wandung bzw. der geraden Verlängerung der Leibung und der Wärmedämmschicht ist also jeweils ein Freiraum gebildet, in dem die lichte Öffnungsweite zwischen den Leibungselementen vergrößert ist und in dem die der Leibung zugeordnete Führungsschiene angeordnet ist. Dadurch ist es möglich, bei einer nachträglichen Wärmedämmung einer vorhandenen Gebäudewand Führungsschienen für einen Rolladen, ein Rollo, eine Jalousie, ein Fliegengitter oder dergleichen Behang auch dann zu montieren, wenn die lichte Öffnungsweite zwischen den Leibungselementen in dem die Wandung durchsetzenden Teilbereich der Wandöffnung nicht ausreicht, um die Führungsschienen dort anzubringen.

Bei einer vorteilhaften Ausgestaltung der Erfindung verlaufen der innere Plattenabschnitt und der äußere Plattenabschnitt mit ihren Erstreckungsebenen etwa parallel zueinander, und der Verbindungsabschnitt ist mit seiner Erstreckungsebene rechtwinklig zu den Erstreckungsebenen der Plattenabschnitte angeordnet. Die Leibungselemente können dann an vorhandenen Wandöffnungen mit rechteckigem Öffnungsquerschnitt auf einfache Weise montiert werden.

Bei einer bevorzugten Ausführungsform der Erfindung weisen zumindest die äußeren Plattenabschnitte und/oder die Verbindungsabschnitte eine Wärmeisolierschicht vorzugsweise aus Hartschaumstoff auf, in die Befestigungselemente eingelassen sind, die aus einem Werkstoff bestehen, der eine größere Festigkeit aufweist als der Werkstoff der Wärmeisolierschicht, wobei die Führungsschienen an den Befestigungselementen fixiert sind. An den Führungsschienen auftretende Kräfte können dann besser über die Leibungselemente an der Wandung abgestützt werden.

Zweckmäßigerweise sind die Befestigungselemente als Dübel ausgestaltet. Die Führungsschienen können dann bei ihrer Montage ohne zu bohren auf einfache Weise an dem Leibungselement angeschraubt werden.

Vorteilhaft ist, wenn der äußere Plattenabschnitt an seinem dem Verbindungsabschnitt abgewandten Randbereich eine Putzleiste aufweist. Die Wärmedämmschicht kann dann nach der Montage des Leibungselements auf einfache Weise verputzt werden. Außerdem schützt die Putzleiste den Übergangsbereich zwischen der Außenfläche der Gebäudewand und der der Wandöffnung zugewandten Seitenfläche vor mechanischer Beschädigung.

Vorzugsweise ist mit der Putzleiste eine Netzstruktur und/oder eine Gewebe verbunden, die sich in einer Putzschicht erstreckt, die auf der Außenfläche der Wärmedämmschicht angeordnet ist. Die Putzschicht ist dadurch besser mit der Putzleiste verbunden. Außerdem wird durch die Netzstruktur bzw. das Gewebe die mechanische Belastbarkeit der Putzschicht vergrößert.

Bei einer bevorzugten Ausgestaltung der Erfindung weist der innere Plattenabschnitt an seinem dem Fenster oder der Türe zugewandten Randbereich eine Dichtung auf, die vorzugsweise eine Schutzlippe und ein hinter dieser angeordnetes Dichtband umfasst. Dadurch wird ein sauberer Anschluss des Leibungselements an einen Fenster- oder Türrahmen ermöglicht. Um eine Relativbewegung zwischen dem Leibungselement und dem Fenster- oder Türrahmen zu ermöglichen, besteht die Schutzlippe und/oder das Dichtband vorzugsweise aus einem elastischen Werkstoff, wie zum Beispiel aus Gummi, Silikon oder Kunststoff.

Vorteilhaft ist, wenn der dem Verbindungsabschnitt abgewandte Randbereich des äußeren Plattenabschnitts an seiner der Wandöffnung abgewandten Rückseite eine Schräge aufweist, an welcher die Wandstärke des äußeren Plattenabschnitts, ausgehend von dem dem Verbindungsabschnitt zugewandten Rand der Schräge zu dem dem Verbindungsabschnitt abgewandten Rand der Schräge abnimmt. Durch die Schräge können bei der Montage des Leibungselements Toleranzen ausgeglichen werden.

Nachfolgend ist ein Ausführungsbeispiel der Erfindung anhand der Zeichnung näher erläutert. Es zweigt
- Fig. 1: einen in horizontale Richtung verlaufenden Teilquerschnitt durch eine Gebäudewand, die eine Wandöffnung aufweist, in der ein Fenster an- geordnet ist, wobei der mittlere Teil der Wandöffnung nicht dargestellt ist,
- Fig. 2: einen Querschnitt durch ein Leibungselement mit einer daran angeord- neten Führungsschiene für einen Rollladen,
- Fig. 3: eine dreidimensionale Teilansicht des Leibungselements mit der daran angeordneten Führungsschiene,
- Fig. 4: einen Querschnitt durch den von dem Fenster entfernten Randbereich des Leibungselements,
- Fig. 5: eine Teilaufsicht auf das Leibungselement vor der Montage an der Wandöffnung, und
- Fig. 6: einen Querschnitt durch den dem Fenster abgewandten Randbereich des Leibungselements.

Eine im Ganzen mit 1 bezeichnete Gebäudewand weist eine Wandung 2 auf, die an ihrer Außenseite mit einer Wärmedämmschicht 3 beschichtet ist. Die Wandung 2 kann ein Mauerwerk mit einer ggf. daran angebrachten Putzschicht umfassen. Selbstverständlich kann die Wandung aber auch aus Beton bestehen, der ggf. in seinem Inneren eine Stahlarmierung aufweisen kann.

Wie in Fig. 1 erkennbar ist weist die Gebäudewand 1 eine Wandöffnung 4 auf, in der ein Fenster angeordnet ist. Das Fenster hat einen in die Wandöffnung 4 eingepassten Fensterrahmen 5, an dem ein Fensterflügel verschwenkbar gelagert ist. Der Fensterflügel hat ein Rahmenteil 6, in das eine Fensterscheibe 7 eingesetzt ist.

Die seitlichen Leibungen 8a, 8a', 8b, 8b' der Wandöffnung 4 sind jeweils mit einem wärmedämmenden Leibungselement 9a, 9b verkleidet. Jedes Leibungselement 9a, 9b weist, ausgehend vom Fensterrahmen 5 zu der der Wandung 2 abgewandten Außenfläche 10 der Wärmedämmschicht 3 jeweils einen inneren, die Leibung 8a, 8b der Wandung 2 überdeckenden Plattenabschnitt 11a, 11b sowie einen äußeren, die Leibung 8a', 8b' der Wärmedämmschicht 3 überdeckenden Plattenabschnitt 12a, 12b auf. Der innere Plattenabschnitt 11a, 11b und der äußere Plattenabschnitt 12a, 12b jedes Leibungselements 9a, 9b sind jeweils durch einen Verbindungsabschnitt 13a, 13b miteinander verbunden, der ebenfalls plattenförmig ausgestaltet ist.

In Fig. 2 ist erkennbar, dass der innere Plattenabschnitt 11a, 11b und der äußere Plattenabschnitt 12a, 12b mit ihren Erstreckungsebenen etwa parallel zueinander versetzt sind, und dass der Verbindungsabschnitt 13a, 13b mit seiner Erstreckungsebene rechtwinklig zu den Erstreckungsebenen der Plattenabschnitten 11a, 11b, 12a, 12b angeordnet ist. Dadurch ergibt sich in einer Horizontalebene sowohl an der der Wandung 2 bzw. der Wärmedämmschicht 3 zugewandten Rückseite als auch an der gegenüberliegenden Vorderseite des Leibungselements 9a, 9b jeweils ein etwa stufenförmiger Verlauf des Leibungselements 9a, 9b.

In Fig. 2 ist außerdem erkennbar, dass die Plattenabschnitte 11a, 11b, 12a, 12b und der Verbindungsabschnitt 13a, 13b etwa die gleiche Wandstärke d aufweisen. An ihren einander zugewandten Rändern haben der innere Plattenabschnitt 11a, 11b und der Verbindungsabschnitt 13a, 13b jeweils etwa parallel zueinander verlaufende Gehrungsflächen, die über eine in der Zeichnung nicht näher dargestellte erste Klebstoffschicht miteinander verbunden sind. An den einander zugewandten Rändern des äußeren Plattenabschnitts 12a, 12b und des Verbindungsabschnitts 13a, 1 3b sind entsprechende, durch eine zweite Klebstoffschicht miteinander verbundene Gehrungsflächen vorgesehen.

In Fig. 1 ist erkennbar, dass die lichte Öffnungsweite der Wandöffnung 4 zwischen den Leibungen 8a', 8b' der Wärmedämmschicht 3 größer ist als die lichte Öffnungsweite zwischen den Leibungen 8a, 8b der Wandung 2 in dem Bereich, der sich zwischen dem Fensterrahmen 5 und einer der Wärmedämmschicht 3 zugewandten Außenfläche 14 der Wandung 2 befindet.

Die Leibungen 8a', 8b' der Wärmedämmschicht 3 sind jeweils seitlich von dem Raum, der sich zwischen der geraden Verlängerung Leibungen 8a, 8b befindet, durch einen Freiraum 15a, 15b beabstandet. Die Verbindungsabschnitte 13a, 13b sind jeweils in dem ihnen zugeordneten, in gerader Verlängerung der Wörmedämmschicht 3 befindlichen Freiraum 15a, 15b außen vor der Wandung 2 angeordnet.

Das Maß a zwischen dem dem Fensterrahmen 5 zugewandten Rand des inneren Plattenabschnitts 11a, 11b, und der der Wandung 2 zugewandten Rückseitenfläche des Verbindungsabschnitts 13a, 13b entspricht jeweils etwa dem Abstand, den der Fensterrahmen 5 zu der Außenfläche 14 der Wandung hat. Das Maß b zwischen der Rückseitenfläche des Verbindungsabschnitts 13a, 13b und dem am weitesten von dem Fensterrahmen 5 entfernten Rand des äußeren Plattenabschnitts 12a, 12b entspricht etwa Wandstärke der aus der Wärmedämmschicht 3 und einer auf deren Außenseite aufgebrachten Putzschicht 16 gebildeten Schichtanordnung.

In den Freiräumen 15a, 15b ist jeweils eine Führungsschiene 17a, 17b für einen in der Zeichnung nicht näher dargestellten Sonnenschutzbehang, wie zum Beispiel einen Rollladenpanzer oder ein Fliegengitter, angeordnet. Zwischen den Führungsschienen 17a, 17b ist der Sonnenschutzbehang in die Wandöffnung 4 hinein und aus dieser heraus verschiebbar. Die Führungsschienen 17a, 17b verlaufen in vertikaler Richtung. Sie haben jeweils zwei Seitenwände 20 und zwei rechtwinklig dazu angeordnete, die Seitenwände 20 miteinander verbindende Querwände 21. Zwischen den Seitenwänden 20 jeder Führungsschiene 17a, 17b ist ein Führungsschlitz 19 gebildet, der zu der gegenüberliegenden anderen Führungsschiene 17b, 17a hin offen ist.

In Fig. 1 bis 3 ist erkennbar, dass eine an der Rückseite jeder Führungsschiene 17a, 17b angeordnete Querwand 21 an dem der betreffenden Führungsschiene 17a, 17b zugewandten äußeren Plattenabschnitt 12a, 12b außenseitig anliegt. Die entsprechende Querwand ist mit Hilfe von Schrauben mit in der Zeichnung nicht näher dargestellten Kunststoffdübeln verschraubt, die in einen wärmeisolierenden Werkstoff des äußeren Plattenabschnitts 12a, 12b eingelassenen sind. Die dem Fenster zugewandte Seitenwand 20 jeder Führungsschiene 17a, 17b liegt jeweils flächig an der Vorderseite des der Führungsschiene 17a, 17b zugeordneten Verbindungsabschnitts 13a, 13b an. Die Tiefe der Führungsschienen 17a, 17b ist so gewählt, dass die von den Querwänden 21 beabstandeten freien Enden der Seitenwände 20 etwa in Höhe der der Wandöffnung 4 zugewandten Außenfläche des inneren Plattenabschnitts 11a, 11b bzw. der geraden Verlängerung dieser Außenfläche zu liegen kommen.

In der vergrößerten Darstellung in Fig. 4 ist erkennbar, dass der äußere Plattenabschnitt 12a, 12b an seinem dem Verbindungsabschnitt 13a, 13b abgewandten Randbereich eine in vertikale Richtung verlaufende Putzleiste 23 aufweist, die bereichsweise in den wärmeisolierenden Werkstoff des Leibungselements 9a, 9b eingelassen ist. Mit der Putzleiste 23 ist eine Netzstruktur 24 oder ein Gewebe verbunden, die in die Putzschicht 16 eingelassen ist. Vor dem Aufbringen der Putzschicht 16 ist die Netzstruktur 24 bzw. das Gewebe mit ihrer bzw. seiner Erstreckungsebene um die Längsachse der Putzleiste 23 verschwenkbar.

Benachbart zu der Putzleiste 23 weist der äußere Plattenabschnitt 12a, 12b eine Schräge 22 auf, an der die Wandstärke des äußeren Plattenabschnitts 12a, 12b, ausgehend von dem dem Verbindungsabschnitt 13a, 13b zugewandten Rand der Schräge 22 zu dem dem Verbindungsabschnitt 13a, 13b abgewandten Rand der Schräge 22 zu der Putzleiste 23 hin abnimmt.

In Fig. 6 ist noch erkennbar, dass der innere Plattenabschnitt 11a, 11b an seinem dem Fensterrahmen 5 zugewandten Randbereich jeweils eine elastische Dichtung 18 aufweist. Die Dichtung 18 hat an der der Wandung 2 abgewandten Seite des inneren Plattenabschnitts 11a, 11b eine Schutzlippe 25, die mit ihrem vom inneren Plattenabschnitt 11a, 11b entfernten Endbereich am Fensterrahmen 5 zur Anlage kommt. Die Schutzlippe 25 ist mit einem Verankerungsteil 26 einstückig verbunden, das bereichsweise in den wärmeisolierenden Werkstoff des inneren Plattenabschnitts 11a, 11b eingelassenen ist. Zwischen der Schutzlippe 25 und der Wandung 2 ist auf einem die Schutzlippe 25 mit dem Verankerungsteil 26 verbindenden Stegteil 27 ein Dichtband 28 angeordnet, das an dem Fensterrahmen 5 anliegt.

## Patentansprüche

1. Gebäudewand (1) mit einer Wandung (2), die an ihrer Außenseite mit einer Wärmedämmschicht (3) beschichtet ist, wobei die Gebäudewand (1) eine Wandöffnung (4) aufweist, in der eine Türe und/oder ein Fenster angeordnet ist, wobei die seitlichen Leibungen (8a, 8b, 8a', 8b') der Wandöffnung (4) jeweils mit einem wärmedämmenden Leibungselement (9a, 9b) abgedeckt sind, wobei das Leibungselement (9a, 9b), ausgehend von der Türe und/oder dem Fenster zu der der Wandung (2) abgewandten Außenfläche der Wärmedämmschicht (3) einen inneren, die Leibung (8a, 8b) der Wandung (2) überdeckenden Plattenabschnitt (11a, 11 b) sowie einen äußeren, die Leibung (8a', 8b') der Wärmedämmschicht (3) überdeckenden Plattenabschnitt (12a, 12b) aufweist, und wobei an den Leibungselementen (9a, 9b) Führungsschienen (1 7a, 17b) für einen Sonnenschutzbehang angeordnet sind, **dadurch gekennzeichnet, dass** die Leibungselemente (9a, 9b) zwischen den Plattenabschnitten (11a, 11b, 12a, 12b) einen Verbindungsabschnitt (1 3a, 1 3b) aufweisen, der quer zu den Erstreckungsebenen der Plattenabschnitte (11 a, 11 b, 12a, 12b) verläuft und diese derart miteinander verbindet, dass die Wandöffnung (2) zwischen den äußeren Plattenabschnitten (12a, 12b) eine größere lichte Öffnungsweite hat als zwischen den inneren Plattenabschnitten (11a, 11b), und dass die Verbindungsabschnitte (1 3a, 1 3b) und die Führungsschienen (17a, 17b) in einem in seitlicher Verlängerung der Wärmedämmschicht (3) befindlichen Freiraum (15a, 15b) außen vor der Wandung (2) angeordnet sind.

2. Gebäudewand (1) nach Anspruch 1, **dadurch gekennzeichnet, dass** der innere Plattenabschnitt (11a, 11b) und der äußere Plattenabschnitt (12a, 1 2b) mit ihren Erstreckungsebenen etwa parallel zueinander verlaufen, und dass der Verbindungsabschnitt (13a, 1 3b) mit seiner Erstreckungsebene rechtwinklig zu den Erstreckungsebenen der Plattenabschnitte (11a, 11b, 12a, 12b) angeordnet ist.

3. Gebäudewand (1) nach Anspruch 1 oder 2, **dadurch gekennzeichnet, dass** zumindest die äußeren Plattenabschnitte (11a, 11b) und/oder der Verbindungsabschnitt (13a, 13b) eine Wärmeisolierschicht vorzugsweise aus HartSchaumstoff aufweisen, in die Befestigungselemente eingelassen sind, die aus einem Werkstoff bestehen, der eine größere Festigkeit aufweist als der Werkstoff der Wärmeisolierschicht, und dass die Führungsschienen (17a, 1 7b) an den Befestigungselementen fixiert sind.

4. Gebäudewand (1) nach einem der Ansprüche 1 bis 3, **dadurch gekennzeichnet, dass** die Befestigungselemente als Dübel ausgestaltet sind.

5. Gebäudewand (1) nach einem der Ansprüche 1 bis 4, **dadurch gekennzeichnet, dass** der äußere Plattenabschnitt (12a, 12b) an seinem dem Verbindungsabschnitt (13a, 13b) abgewandten Randbereich eine ggf. eine Dichtung aufweisende Putzleiste (23) hat.

6. Gebäudewand (1) nach einem der Ansprüche 1 bis 5, **dadurch gekennzeichnet, dass** mit der Putzleiste (23) eine Netzstruktur (24) und/oder ein Gewebe verbunden ist, die sich in einer Putzschicht (16) erstreckt, die auf der der Außenfläche der Wärmedämmschicht (3) angeordnet ist.

7. Gebäudewand (1) nach einem der Ansprüche 1 bis 6, **dadurch gekennzeichnet, dass** der innere Plattenabschnitt (11a, 11 b) an seinem dem Fenster oder der Türe zugewandten Randbereich eine Dichtung (18) aufweist, die vorzugsweise eine Schutzlippe und ein dahinter angeordnetes Dichtband umfasst.

8. Gebäudewand (1) nach einem der Ansprüche 1 bis 7, **dadurch gekennzeichnet, dass** der dem Verbindungsabschnitt (13a, 13b) abgewandte Randbereich des äußeren Plattenabschnitts (12a, 12b) an seiner der Wandöffnung (4) abgewandten Rückseite eine Schräge (22) aufweist, an welcher die Wandstärke des äußeren Plattenabschnitts (12a, 12b), ausgehend von dem dem Verbindungsabschnitt (13a, 1 3b) zugewandten Rand der Schräge (24) zu dem dem Verbindungsabschnitt (13a, 13b) abgewandten Rand der Schräge (24) abnimmt

9. Gebäudewand (1) nach einem der Ansprüche 1 bis 8, **dadurch gekennzeichnet, dass** die Plattenabschnitte (11a, 11 b, 12a, 12b) und der Verbindungsabschnitt (13a, 13b) des Leibungselements (9a, 9b) einstückig miteinander verbunden sind.

## Claims

1. Building wall (1) with a wall section (2) which is coated on its outer side with a thermal insulating layer (3), wherein the building wall (1) has a wall opening (4) in which a door and/or a window is arranged, wherein the lateral reveals (8a, 8b, 8a', 8b') of the wall opening (4) are each covered with a thermally insulating reveal element (9a, 9b), wherein, starting from the door and/or the window to the outer surface of the insulating layer (3) that faces away from the wall section (2), the reveal element (9a, 9b) comprises an inner panel portion (11a, 11b) covering the reveal (8a, 8b) of the wall section (2) and also an outer panel portion (12a, 12b) covering the reveal (8a', 8b') of the thermal insulating layer (3), and wherein guide rails (17a, 17b) for a sun protection curtain are arranged on the reveal elements (9a, 9b), **characterized in that** the reveal elements (9a, 9b) have, between the panel portions (11a, 11b, 12a, 12b) a connecting portion (13a, 13b) which extends transversely with respect to the extension planes of the panel portions (11a, 11b, 12a, 12b) and interconnects the latter in such a way that the wall opening (4) between the outer panel portions (12a, 12b) has a greater clear opening width than between the inner panel portions (11a, 11b), and **in that** the connecting portions (13a, 13b) and the guide rails (17a, 17b) are arranged to the outside in front of the wall section (2) in a clearance (15a, 15b) situated in a lateral extension of the thermal insulating layer (3).

2. Building wall (1) according to Claim 1, **characterized in that** the inner panel portion (11a, 11b) and the outer panel portion (12a, 12b) extend approximately parallel to one another with their extension planes, and **in that** the connecting portion (13a, 13b) is arranged with its extension plane at a right angle to the extension planes of the panel portions (11a, 11b, 12a, 12b).

3. Building wall (1) according to Claim 1 or 2, **characterized in that** at least the outer panel portions (12a, 12b) and/or the connecting portion (13a, 13b) have a thermal insulating layer preferably made of hard foam into which are incorporated fastening elements which are made of a material which has a greater strength than the material of the thermal insulating layer, and **in that** the guide rails (17a, 17b) are fixed to the fastening elements.

4. Building wall (1) according to one of Claims 1 to 3, **characterized in that** the fastening elements are designed as dowels.

5. Building wall (1) according to one of Claims 1 to 4, **characterized in that** the outer panel portion (12a, 12b) has, at its edge region facing away from the connecting portion (13a, 13b), a plaster strip (23) which optionally comprises a seal.

6. Building wall (1) according to one of Claims 1 to 5, **characterized in that** a net structure (24) and/or a woven fabric is connected to the plaster strip (23) and extends in a plaster layer (16) which is arranged on the outer surface of the thermal insulating layer (3).

7. Building wall (1) according to one of Claims 1 to 6, **characterized in that** the inner panel portion (11a, 11b) has a seal (18) on its edge region facing the window or the door, which seal preferably comprises a protective lip and a sealing strip arranged behind it.

8. Building wall (1) according to one of Claims 1 to 7, **characterized in that** the edge region of the outer panel portion (12a, 12b) that faces away from the connecting portion (13a, 13b) has, on its rear side facing away from the wall opening (4) a bevel (22) at which the wall thickness of the outer panel portion (12a, 12b) decreases starting from the edge of the bevel (22) facing the connecting portion (13a, 13b) to the edge of the bevel (22) facing away from the connecting portion (13a, 13b).

9. Building wall (1) according to one of Claims 1 to 8, **characterized in that** the panel portions (11a, 11b, 12a, 12b) and the connecting portion (13a, 13b) of the reveal element (9a, 9b) are integrally connected to one another.

## Revendications

1. Paroi d'immeuble (1) avec une paroi (2) qui est revêtue sur sa face extérieure d'une couche d'isolation thermique (3), dans laquelle la paroi d'immeuble (1) présente une ouverture de paroi (4), dans laquelle est disposée une porte et/ou une fenêtre, dans laquelle les intrados latéraux (8a, 8b, 8a', 8b') de l'ouverture de paroi (4) sont respectivement recouverts d'un élément d'intrados d'isolation thermique (9a, 9b), dans laquelle l'élément d'intrados (9a, 9b) présente, en partant de la porte et/ou de la fenêtre vers la face extérieure de la couche d'isolation thermique (3) située à l'opposé de la paroi (2), une partie de panneau intérieure (11a, 11b) recouvrant l'intrados (8a, 8b) de la paroi (2) ainsi qu'une partie de panneau extérieure (12a, 12b) recouvrant l'intrados (8a', 8b') de la couche d'isolation thermique (3), et dans laquelle des rails de guidage (17a, 17b) sont disposés sur les éléments d'intrados (9a, 9b) pour un rideau pare-soleil, **caractérisée en ce que** les éléments d'intrados (9a, 9b) présentent, entre les parties de panneau (11a, 11b, 12a, 12b), une partie de liaison (13a, 13b) qui s'étend transversalement aux plans d'extension des parties de panneau (11a, 11b, 12a, 12b) et qui relie celles-ci l'une à l'autre de telle manière que l'ouverture de paroi (4) présente, entre les parties de panneau extérieures (12a, 12b), une largeur d'ouverture libre plus grande qu'entre les parties de panneau intérieures (11a, 11b), et **en ce que** les parties de liaison (13a, 13b) et les rails de guidage (17a, 17b) sont disposés dans un espace libre (15a, 15b) se trouvant dans le prolongement latéral de la couche d'isolation thermique (3) extérieurement devant la paroi (2).

2. Paroi d'immeuble (1) selon la revendication 1, **caractérisée en ce que** la partie de panneau intérieure (11a, 11b) et la partie de panneau extérieure (12a, 12b) ont des plans d'extension sensiblement parallèles l'un à l'autre, et **en ce que** la partie de liaison (13a, 13b) est disposée avec son plan d'extension perpendiculaire aux plans d'extension des parties de panneau (11a, 11b, 12a, 12b).

3. Paroi d'immeuble (1) selon la revendication 1 ou 2, **caractérisée en ce qu'**au moins les parties de panneau extérieures (12a, 12b) et/ou la partie de liaison (13a, 13b) présente(nt) une couche d'isolation thermique de préférence en mousse dure, dans laquelle sont insérés des éléments de fixation qui se composent d'un matériau, qui présente une résistance plus élevée que le matériau de la couche d'isolation thermique, et **en ce que** les rails de guidage (17a, 17b) sont fixés aux éléments de fixation.

4. Paroi d'immeuble (1) selon l'une quelconque des revendications 1 à 3, **caractérisée en ce que** les éléments de fixation sont réalisés sous la forme de chevilles.

5. Paroi d'immeuble (1) selon l'une quelconque des revendications 1 à 4, **caractérisée en ce que** la partie de panneau extérieure (12a, 12b) comporte, sur sa région de bord située à l'opposé de la partie de liaison (13a, 13b), une cueillie (23) présentant éventuellement un joint d'étanchéité.

6. Paroi d'immeuble (1) selon l'une quelconque des revendications 1 à 5, **caractérisée en ce qu'**à la cueillie (23) est reliée une structure de filet (24) et/ou un tissu, qui s'étend dans une couche d'enduit (16), qui est disposée sur la face extérieure de la couche d'isolation thermique (3).

7. Paroi d'immeuble (1) selon l'une quelconque des revendications 1 à 6, **caractérisée en ce que** la partie de panneau intérieure (11a, 11b) présente, sur sa région de bord tournée vers la fenêtre ou la porte, un joint d'étanchéité (18), qui comprend de préférence une lèvre de protection et une bande d'étanchéité disposée derrière celle-ci.

8. Paroi d'immeuble (1) selon l'une quelconque des revendications 1 à 7, **caractérisée en ce que** la région de bord de la partie de panneau extérieure (12a, 12b), située à l'opposé de la partie de liaison (13a, 13b), présente sur sa face arrière située à l'opposé de l'ouverture de paroi (4), un chanfrein (22) sur lequel l'épaisseur de paroi de la partie de panneau extérieure (12a, 12b) diminue à partir du bord du chanfrein (22) tourné vers la partie de liaison (13a, 13b) vers le bord du chanfrein (22) situé à l'opposé de la partie de liaison (13a, 13b).

9. Paroi d'immeuble (1) selon l'une quelconque des revendications 1 à 8, **caractérisée en ce que** les parties de panneau (11a, 11b, 12a, 12b) et la partie de liaison (13a, 13b) de l'élément d'intrados (9a, 9b) sont assemblées en une seule pièce les unes avec les autres.
